# EUROPÄISCHE PATENTSCHRIFT

(11) **EP 2 977 520 B1**
(45) Veröffentlichungstag und Bekanntmachung des Hinweises auf die Patenterteilung: **26.04.2017**
(21) Anmeldenummer: 15183254.0
(22) Anmeldetag: 26.02.2009
(51) Int. Cl.: E04C 5/12, E04G 21/12

(54) **VORRICHTUNG ZUM LAGE- UND WINKELGENAUEN POSITIONIEREN UND VERANKERN EINES SPANNSTABES**
DEVICE FOR ANCHORING OF TENSIONING RODS AND POSITIONING IT IN A PRECISE ANGLE AND POSITION
DISPOSITIF DE POSITIONNEMENT SELON UN ANGLE PRECIS ET UNE POSITION PRECISE ET ANCRAGE D'UNE BARRE DE TENSION

(30) Priorität: 27.02.2008 CH 2882008
(43) Veröffentlichungstag der Anmeldung: 27.01.2016
(62) Teilanmeldung aus: 09405036.6
(73) Patentinhaber: Albanese, Pino, 8400 Winterthur (CH)
(72) Erfinder: Albanese, Pino, 8400 Winterthur (CH)
(74) Vertreter: Gachnang, Hans Rudolf

(56) Entgegenhaltungen:
- EP-A2- 0 943 745
- CH-A5- 692 425
- DE-A1- 4 234 892
- DE-A1- 10 258 435
- DE-A1- 19 633 594
- DE-U1-202004 020 274

## Beschreibung

Gegenstand der Erfindung ist eine Vorrichtung zum lage- und winkelgenauen Positionieren und Verankern eines Spannstabes gemäss Oberbegriff des Patentanspruchs 1.

Für die Verankerung von Stützböcken in einhäuptigen Betonschalungen sind bereits verschiedene Vorrichtungen bekannt. Eine solche Vorrichtung ist in der DE-C2 4234892 beschrieben und umfasst eine Auflageplatte zum Auflegen und Ausrichten der Vorrichtung auf einer Deckenarmierung und zum Halten eines Führungsrohrs in einem vorgegebenen Winkel zur Horizontalen. Diese bekannte Vorrichtung umfasst immer mehrere Einzelteile, nämlich mindestens die Auflageplatte und eine Führung für einen Gewindestab sowie ein Ankermittel, das am Ende des Führungsrohrs oder des Gewindestabes positioniert sein kann, um den Gewindestab in axialer Richtung im Beton verankern zu können. Diese Teile müssen werkseitig, beim Zwischenhandel oder spätestens auf der Baustelle zusammengesetzt und miteinander verbunden werden. Dies verursacht zusätzliche Kosten zu den bereits vorhandenen Material- und Herstellungskosten der Einzelteile. Im Weiteren muss die Auflageplatte nach dem Justieren auf der Armierung mit Eisenbindern oder dergleichen mit der Armierung verbunden werden.

Eine Aufgabe der vorliegenden Erfindung ist die Schaffung einer Vorrichtung zum lagegenauen Positionieren und Verankern eines Spannstabes, der alle Vorteile der bisherigen bekannten Vorrichtungen aufweist, jedoch wesentlich kostengünstiger herstellbar ist und bei dessen Herstellung keine Konfektionierung der Einzelteile mehr notwendig ist. Eine weitere Aufgabe der Erfindung besteht darin, die Vorrichtung derart auszubilden, dass die über die Oberfläche des Rohbetons hinausragenden Bereiche vor dem Talochieren entfernt werden können oder das Talochieren nicht behindern.
Im Weiteren soll die Möglichkeit geschaffen werden, dass in der Vorrichtung Spannstäbe mit unterschiedlich grossen Durchmessern verankert werden können.

Gelöst wird die Aufgabe durch eine Vorrichtung gemäss den Merkmalen des Patentanspruchs 1. Vorteilhafte Ausgestaltungen der Erfindung sind in den abhängigen Ansprüchen umschrieben.

Die einstückige Ausführung des Führungsrohrs und der Auflageplatte der Vorrichtung ermöglicht eine kostengünstige Herstellung aus Kunststoff und es erübrigen sich umfangreiche Konfektionierungs- und Komplettierungsarbeiten vor der Auslieferung an den Verbraucher. Die Vorrichtung umfasst Verbraucher. die Auflageplatte, an der das Führungsrohr für den Gewindestab angeformt ist. Das untere Ende des Führungsrohrs kann als Anker ausgebildet sein und ein Innengewinde tragen, in welchem der Spannstab bzw. dessen Aussengewinde kämmen kann. Das obere Ende des Führungsrohrs, welches über die Auflageplatte hinausragt, kann durch eine den Querschnitt des Führungsrohrs überspannende Membran verschlossen sein. Die Membran ist derart dünnwandig ausgebildet, dass sie durch das Einführen des Spannstabs durchbrochen werden kann. Sie ist vorteilhafterweise Teil des Führungsrohrs. Für speziell hohe Zugkräfte kann am unteren Ende des Führungsrohrs eine Gewindemutter direkt eingespritzt oder eingelegt sein. Diese übernimmt sowohl die formschlüssige Führung des Spannstabes und dient als Anker innerhalb der betonierten Bodenplatte. Die Herstellung der gesamten Vorrichtung, insbesondere jedoch der Auflageplatte aus Kunststoff erlaubt es, Rostschäden durch geringe Überdeckung zu vermeiden. Mit an der Unterseite der Auflageplatte oder seitlich angeordneten Schnappverschlüssen kann die Vorrichtung werkzeugfrei und ohne Eisenbinder an den horizontalen Armierungseisen befestigt werden. Das Positionieren und Befestigen mit Schnappverschlüssen benötigt wesentlich weniger Zeit als bei den bekannten Vorrichtungen. Durch verschieden grosse Schnappverschlüsse kann die Vorrichtung unabhängig von der vorliegenden Stärke der Armierungseisen an letzteren befestigt werden. Durch Einsätze mit unterschiedlich grossen Gewindemuttern können in ein und derselben Vorrichtung Spannstäbe mit unterschiedlichen Durchmessern eingesetzt werden.

Anhand eines illustrierten Beispiels wird die Erfindung näher erläutert. Es zeigen
- Figur 1: eine perspektivische Darstellung der Vorrichtung,
- Figur 2: eine Ansicht der Vorrichtung in Figur 1 in Richtung des Pfeiles P,
- Figur 3: einen axialen Vertikalschnitt durch die Figur 1 längs Linie III-III,
- Figur 4: einen Axialschnitt durch eine weitere Ausgestaltung des unteren Endes des Führungsrohres mit einer eingesetzten Mutter,
- Figur 5: eine Seitenansicht des unteren Endes des Führungsrohrs mit einem eingesetzten separaten Ankerteil,
- Figur 6: Seitenansicht einer erfindungsgemäßen Ausführungsform der Vorrichtung mit Einsteckdeckeln, teilweise aufgeschnitten,
- Figur 6a: einen Einsteckdeckel mit Auszugsbügel,
- Figur 6b: einen Einsteckdeckel für ein abgeschnittenes Führungsrohr,
- Figur 7: einen axialen Schnitt durch eine Mutter und eine Verbindungsmuffe.

Die in Figur 1 perspektivisch dargestellte Vorrichtung zum lagegenauen Positionieren und Verankern eines Spannstabes 1, kurz Verankerungsteil 3 genannt, umfasst eine im wesentlichen flache Auflageplatte 5 und ein die Auflageplatte 5 in einem spitzen Winkel durchdringendes Führungsrohr 7 mit einem oberen Ende 9 und einem unteren Ende 11. Alternativ zu einer Auflageplatte 5 könnte an deren Stelle ein Kunststoffgitter oder ein anderer, eine Platte bildender Körper treten, welcher vom Führungsrohr 7 durchdrungen wird. Der Rohrquerschnitt des oberen Endes 9 des Führungsrohres 7 kann durch einen filmartigen Deckel 13 oder durch einen Stopfen (siehe Fig. 6a, 6b) vollständig verschlossen sein. Der filmartige Deckel 13, dessen Dicke wenige Zehntelmillimeter beträgt, wird beim Spritzen des Verankerungsteils 3 direkt in der Spritzgussform erzeugt; die zapfenförmigen Deckel 13a und 13b können ebenfalls - über Filmscharnier mit dem Führungsrohr 7 verbunden - gleichzeitig mit dem Verankerungsteil 3 gespritzt werden. Die Oberfläche des Deckels 13 kann in der Ebene der Stirnseite des oberen Endes des Führungsrohrs 7 liegen oder axial versetzt dazu einige Millimeter innerhalb des Führungsrohrs 7. Letzteres erlaubt es, dem Spannstab 1 vor dem Einführen in das Führungsrohr 7 eine Führung zu bieten. Der filmartige Deckel 13 kann bei schräg angeschnittenem Ende des Führungsrohes 7 in gleicher Weise ausgebildet sein. Das untere Ende des Führungsrohrs 7 ist stufenartig ausgebildet, d.h. der äussere Durchmesser des Führungsrohrs 7 nimmt stufenartig im Durchmesser zu. Die Stufen können rechtwinklig oder geneigt zur Achse A des Führungsrohrs 7 liegen, d.h. einen ovalen Querschnitt aufweisen. Im Innern des Führungsrohrs 7 sind mindestens im unteren Teil Gewindewindungen oder Windungsabschnitte 17 angebracht. In letzteren kämmen die Gewindeabschnitte 19, welche auf der Oberfläche des Spannstabes 1 ausgebildet sind. Als Spannstab 1 wird üblicherweise ein sogenannter Divadag-Stab verwendet (keine Abbildung). Auf der Unterseite oder im Bereich der Längskante der Auflageplatte 5 können spreizbare Klammern 21 oder entsprechend ausgebildete Verstärkungsrippen angeformt sein, welche dazu dienen, das Verankerungsteil 3 an horizontal liegenden Armierungseisen 23 einer Bodenarmierung zu befestigen (vergleiche Figur 2). Die Klammern 21 können aus zwei halbschalenförmigen Teilen bestehen, welche an der Unterseite der Auflageplatte 5 befestigt oder angeformt sind.

In der Ausgestaltung des Führungsrohrs 7 gemäss Figur 4 ist in das untere Ende des Führungsrohrs 7 eine Mutter 25 eingesetzt, welche drehfest vom Führungsrohr 7 gehalten wird. Im Führungsrohr 7 selbst sind in dieser Ausführungsform keine Gewindeabschnitte 17 notwendig. Es können Muttern mit unterschiedlichen Gewindedurchmessern eingesetzt werden, um Spannstäbe 1 unterschiedlicher Dicke verankern zu können.

In der weiteren Ausgestaltung gemäss Figur 5 steckt im unteren Ende 11 des Führungsrohrs 7 ein Anker 27 aus Metall, wie er in der DE-C2 19645759 beschrieben und beansprucht wird. Der Anker 27 umfasst ein Metallrohr 29, in welches Gewindeabschnitte 17 eingeprägt sind. Das untere Ende des Metallrohrs 29 ist zusammengequetscht, so dass dessen Querschnitt in einem Abstand zum Ende verschlossen wird. Zwei Ankerstäbe 33 und 35 sind, sich kreuzend, im Metallrohr 29 befestigt.

In einer weiteren vorteilhaften Ausgestaltung gemäss Figur 6 sind zwischen dem Führungsrohr 7 und der Auflageplatte 5 ein- oder beidseitig Rippen 33 oder Waben zur Festigkeitserhöhung ausgebildet, welche sich bis zu den schmalen Seitenkanten der Auflageplatte 5 hin erstrecken können. Diese Ausführung ermöglicht es, die Auflageplatte 5 sehr dünn herzustellen und dennoch eine hohe Steifigkeit der Auflageplatte 5 und der Verbindung mit dem Führungsrohr 7 zu erlangen.

In Figur 6 ist weiter ersichtlich, dass am Führungsrohr 7 im Bereich, welcher oberhalb der Auflageplatte 5 liegt, parallel zur Oberfläche der Auflageplatte 5 verlaufende Markierungen 35 oder Kerben (Sollbruchlinien) in der Oberfläche des Führungsrohrs 7 angebracht sind. Die Markierungen 35 oder die Kerben können in bestimmten Abständen z.B. 1cm, 2cm, etc. von der Oberfläche der Auflageplatte 5 angeordnet sein. Entlang den Markierungen 35 oder Rillen kann das Führungsrohr 7 nach dem Betonieren schräg abgetrennt (gesägt oder abgeschlagen) werden, um ein einfaches Talochieren der Betonoberfläche von Hand oder maschinell zu ermöglichen. Um zu vermeiden, dass flüssiger Beton in das Führungsrohr 7 eintritt, kann auch bei abgetrenntem Oberteil des Führungsrohrs 7 ein Deckel 13a aufgesetzt werden. Dieser ist derart ausgebildet, dass er, aufgesetzt auf das abgeschnittene Rohrende, parallel zur Oberfläche der Auflageplatte 5 zu liegen kommt.

Wird das Führungsrohr 7 nicht abgetrennt, so ist auf dessen oberen Ende ein Deckel 13b eingesteckt, auf dessen Oberfläche eine bügelförmige Lasche 13c ausgebildet sein kann. Diese dient dazu, den Deckel 13b nach dem Betonieren mit einem spitzen Werkzeug oder einem Armierungseisen abheben zu können. Beim schiefen Deckel 13a kann in dessen Oberfläche eine kalottenförmige Ausnehmung vorgesehen sein, welche von einem Stab überspannt wird, an dem man den Deckel 13a aus dem Rohrende 7 herausziehen kann. Selbstverständlich könnten die Führungsrohre 7 auch in verschiedenen Längen und/oder bereits mit angeschrägten oberen Enden 9 hergestellt werden.

In der Figur 6 ist eine Mutter 25 dargestellt, welche im Querschnitt eine T-Form aufweist und deren Gewindebohrung 25a unterschiedliche Durchmesser aufweisen kann, je nach dem Durchmesser des zu verankernden Spannstabes 1. Dies bedeutet, dass mit ein und derselben Vorrichtung Spannstäbe 1 mit unterschiedlichem Durchmesser eingesetzt werden können. Es muss einzig die Mutter 25 eine passende Gewindebohrung 25a aufweisen.

In der Ausgestaltung der Mutter 25 gemäss Figur 7 sitzt zwischen dem unteren Ende des Führungsrohrs 7 und der Mutter 25 eine Verbindungsmuffe 37. Die Verbindungsmuffe 37 weist an einem Ende einen Aussendurchmesser auf, der dem Innendurchmesser des Führungsrohrs 7 entspricht. Das andere Ende der Verbindungsmuffe weist einen Innendurchmesser auf, der dem Aussendurchmesser eines Fortsatzes 39 auf der Mutter 25 entspricht. Die Muffe 37 kann an ihrem oberen Ende auch einen Abschnitt 45 mit einem Innendurchmesser aufweisen, der dem Aussendurchmesser des Führungsrohrs 7 entspricht. Diese Ausgestaltung der Mutter 25 bzw. in Kombination mit der Verbindungsmuffe 37 ermöglicht es, an der Mutter 25 Gewindebohrungen 41 auszubilden, deren Durchmesser annähernd dem Innendurchmesser des Führungsrohrs 7 entspricht. Dies ermöglicht es weiter, Spannstäbe mit einem Durchmesser von annähernd dem Innendurchmesser des Führungsrohrs in der Vorrichtung 1 zu verankern. Wird ein dünnerer Spannstab 1 verwendet, so ersetzt der Bauarbeiter einzig die Mutter 25 durch eine solche mit einer entsprechend kleineren Gewindebohrung oder es wird eine Mutter 25 mit einem Stufengewinde 43 eingesetzt (in unterbrochenen Linien in Figur 7 angedeutet).

Das Ausrichten und Befestigen des Verankerungsteils 3 auf einer Armierung für eine Betondecke ist äusserst einfach. Das Verankerungsteil 3 wird mit den Klammern 21, auf ein horizontal liegendes Armierungseisen 23 aufgelegt und an diesem festgeklipst. Vorzugsweise sind an der Auflageplatte 5 Klammern 21,21a mit unterschiedlichen Dimensionen ausgebildet, so dass je nach Dicke des Armierungseisens 23 entweder die Klammern 21 oder die Klammern 21a in Eingriff gelangen. Selbstverständlich kann die Auflageplatte 5 auch mit Bindedrähten an den Armierungseisen 23 befestigt werden.

## Patentansprüche

1. Vorrichtung zum lage- und winkelgenauen Positionieren und Verankern eines Spannstabes (1), umfassend eine Auflageplatte (5) zum Auflegen und Ausrichten der Vorrichtung auf einer Armierung (23), ein mit der Auflageplatte (5) verbundenes Führungsrohr (7) und Gewindemittel (17) zum Einschrauben des mit einem Gewindeabschnitt (19) versehenen Spannstabes (1), **dadurch gekennzeichnet, dass** am Rohrabschnitt des Führungsrohrs (7), welcher oberhalb der Auflageplatte (5) liegt, Markierungen (35) oder Sollbruchlinien ausgebildet sind, so dass das Führungsrohr (7) entlang der Markierungen oder Sollbruchlinien abgetrennt werden kann.

2. Vorrichtung nach Anspruch 1, **dadurch gekennzeichnet, dass** die Markierungen (35) oder Sollbruchlinien den Abstand zur Oberfläche der Auflageplatte (5) anzeigen.

3. Vorrichtung nach einem der Ansprüche 1 bis 2, **dadurch gekennzeichnet, dass** das Führungsrohr (7) ein oberes Ende (9) aufweist, welches durch einen Deckel (13) abdeckbar ist, wobei der Deckel (13) Mittel zum Erfassen und Herausziehen des Deckels (13) aufweist.

4. Vorrichtung nach einem der vorhergehenden Ansprüche, **dadurch gekennzeichnet, dass** das Führungsrohr (7) ein unteres Ende (11) aufweist, wobei in das untere Ende des Führungsrohrs (7) eine Mutter (25) zum Einschrauben des Spannstabes (1) eingesetzt ist, wobei die Verbindung zwischen der Mutter (25) und dem unteren Ende (11) über eine Verbindungsmuffe (37) erfolgt, deren oberes Ende am Führungsrohr (7) ein- oder aufgesteckt ist und deren zweites Ende über einen Fortsatz (39) an der Mutter (25) schiebbar ist.

5. Vorrichtung nach Anspruch 4, **dadurch gekennzeichnet, dass** an der Mutter (25) Gewindebohrungen ausgebildet sind, deren Durchmesser annähernd dem Innendurchmesser des Führungsrohrs (7) entspricht sodass die Mutter (25) austauschbar ausgebildet ist und einen Gewindedurchmesser aufweist, der an den zu verankernden Spannstab (1) passt.

6. Vorrichtung nach einem der vorhergehenden Ansprüche, **dadurch gekennzeichnet, dass** die Auflageplatte (5) und das Führungsrohr (7) einstückig aus Kunststoff hergestellt sind.

7. Vorrichtung nach einem der vorhergehenden Ansprüche, **dadurch gekennzeichnet, dass** die Gewindemittel (17) als Innengewinde am Führungsrohr (7) ausgebildet sind und sich mindestens über eine Teillänge des Führungsrohrs (17) erstrecken.

8. Vorrichtung nach einem der vorhergehenden Ansprüche, **dadurch gekennzeichnet, dass** die Gewindemittel (17) am unteren Ende (11) des Führungsrohres (7) ausgebildet oder die Gestalt einer Mutter (25) aus Metall, welche in das Führungsrohr (7) eingeschoben, eingesetzt oder aufgesetzt ist, aufweisen.

9. Vorrichtung nach einem der vorhergehenden Ansprüche, **dadurch gekennzeichnet, dass** als Gewindemittel (17) ein hülsenförmiger Anker (27) mit einem Innengewinde in das Führungsrohr (7) eingesetzt ist.

10. Vorrichtung nach einem der vorhergehenden Ansprüche, **dadurch gekennzeichnet, dass** das Führungsrohr (7) ein unteres Ende (11) aufweist, wobei das untere Ende (11) des Führungsrohrs (7) einen grösseren Durchmesser oder radial nach aussen abstehende Buckel, Stufen oder Rippen (15) aufweist.

11. Vorrichtung nach einem der vorhergehenden Ansprüche, **dadurch gekennzeichnet, dass** das Führungsrohr (7) ein oberes Ende (9) aufweist, wobei das obere Ende (9) des Führungsrohrs (7) durch einen bei der Herstellung der Vorrichtung erzeugten Deckel (13) verschlossen ist und dass der Deckel (13) durchstossbar oder herausbrechbar ist oder dass auf dem oberen Ende (9) des Führungsrohres (7) ein Einsteckdeckel (13) aufgesetzt ist.

12. Vorrichtung nach einem der vorhergehenden Ansprüche, **dadurch gekennzeichnet, dass** das Führungsrohr (7) ein oberes Ende (9) aufweist, wobei das obere Ende (9) in einem spitzen Winkel zur Achse A des Führungsrohrs (7) liegt.

13. Vorrichtung nach einem der vorhergehenden Ansprüche, **dadurch gekennzeichnet, dass** an der Auflageplatte (5) Mittel (21,21a) zum Einklicken oder werkzeugfreien Verbinden der Auflageplatte (5) mit einem Armierungseisen (23) einer Armierung ausgebildet sind.

14. Vorrichtung nach Anspruch 13, **dadurch gekennzeichnet, dass** als Mittel elastisch spreizbare Klammern (21,21a) oder entsprechend geformte Rippen (33) zum mindestens teilweisen Umschlingen eines Armierungseisens (23) ausgebildet sind und/oder dass die Mittel (21,21a) für unterschiedlich dicke Armierungseisen (23) ausgebildet sind.

## Claims

1. A device for anchoring a tensioning rod (1) and positioning it at a precise angle and position, including a supporting plate (5) for fitting and aligning the device on reinforcement (23), a guide pipe (7) connected to the supporting plate (5) and threaded means (17) for screwing in the tensioning rod (1) which is provided with a threaded portion (19), **characterized in that** marks (35) or nominal fracture lines are configured on the part of the guide pipe (7) which is located above the supporting plate (5), so that the guide pipe (7) can be detached along the marks or nominal fracture lines.

2. The device according to Claim 1, **characterized in that** the marks (35) or nominal fracture lines indicate the distance from the surface of the supporting plate (5).

3. The device according to any one of Claims 1 to 2, **characterized in that** the guide pipe (7) comprises an upper end (9) which can be covered by a cover (13), wherein the cover (13) comprises means for engaging and extracting the cover (13).

4. The device according to any one of the preceding claims, **characterized in that** the guide pipe (7) comprises a lower end (11), wherein a nut (25) for screwing in the tensioning rod (1) is inserted into the lower end of the guide pipe (7), wherein the nut (25) and the lower end (11) are connected by means of a connection coupling (37), the upper end of which is introduced into or fitted onto the guide pipe (7) and the second end of which can be slid on an extension (39) on the nut (25).

5. The device according to Claim 4, **characterized in that** threaded holes are configured on the nut (25), the diameter of which approximately corresponds to the inside diameter of the guide pipe (7) so that the nut (25) is exchangeably configured and comprises a thread diameter which matches the tensioning rod (1) to be anchored.

6. The device according to any one of the preceding claims, **characterized in that** the supporting plate (5) and the guide pipe (7) are manufactured as a single piece from plastic.

7. The device according to any one of the preceding claims, **characterized in that** the threaded means (17) are configured as an inside thread on the guide pipe (7) and extend at least over a partial length of the guide pipe (17).

8. The device according to any one of the preceding claims, **characterized in that** the threaded means (17) are configured at the lower end (11) of the guide pipe (7) or comprise the form of a nut (25) made of metal, which is pushed or inserted into or fitted onto the guide pipe (7).

9. The device according to any one of the preceding claims, **characterized in that** a sleeve-like anchor (27) having an inside thread is inserted into the guide pipe (7) as threaded means (17).

10. The device according to any one of the preceding claims, **characterized in that** the guide pipe (7) comprises a lower end (11), wherein the lower end (11) of the guide pipe (7) comprises a larger diameter or radially outwardly projecting bosses, stages or ribs (15).

11. The device according to any one of the preceding claims, **characterized in that** the guide pipe (7) comprises an upper end (9), wherein the upper end (9) of the guide pipe (7) is sealed by a cover (13) which is produced during the manufacture of the device, and that the cover (13) can be pieced through or broken out or that a detachable cover (13) is fitted on the upper end (9) of the guide pipe (7).

12. The device according to any one of the preceding claims, **characterized in that** the guide pipe (7) comprises an upper end (9), wherein the upper end (9) is located at an acute angle with respect to axis A of the guide pipe (7).

13. The device according to any one of the preceding claims, **characterized in that** means (21, 21a) for clicking in the supporting plate or connecting said supporting plate (5) without the use of any tools to a reinforcing bar (23) of the reinforcement are configured on the supporting plate (5).

14. The device according to Claim 13, **characterized in that** brackets which can be elastically spread (21, 21a) or correspondingly formed ribs (33) are configured as means for at least partially winding around a reinforcing bar (23), and/or that the means (21, 21a) are configured for reinforcing bars (23) of differing thicknesses.

## Revendications

1. Dispositif pour la mise en place et pour l'ancrage dans une position et suivant un angle précis d'une barre de tension (1), comprenant une plaque d'appui (5) pour la pose et l'orientation du dispositif sur une armature (23), un tube de guidage (7) raccordé à la plaque d'appui (5) et des moyens de connexion filetés (17) pour le vissage de la barre de tension (1) pourvue d'un segment fileté (19), **caractérisé en ce que** des marques (35) ou des lignes de cassure obligée sont formées sur la partie tubulaire du tube de guidage (7) située au-dessus de la plaque d'appui (5), de manière à pouvoir sectionner le tube de guidage (7) le long des marques ou des lignes de cassure obligée.

2. Dispositif selon la revendication 1, **caractérisé en ce que** les marques (35) ou les lignes de cassure obligée indiquent la distance à la surface de la plaque d'appui (5).

3. Dispositif selon la revendication 1 ou la revendication 2, **caractérisé en ce que** le tube de guidage (7) présente une extrémité supérieure (9) pouvant être recouverte par un couvercle (13), le couvercle (13) comportant des moyens de saisie et de retrait du couvercle (13).

4. Dispositif selon l'une des revendications précédentes, **caractérisé en ce que** le tube de guidage (7) présente une extrémité inférieure (11), un écrou (25) pour le vissage de la barre de tension (1) étant mis en place dans l'extrémité inférieure du tube de guidage (7), la connexion entre l'écrou (25) et l'extrémité inférieure (11) étant effectuée au moyen d'un manchon de raccordement (37) dont l'extrémité supérieure est emmanchée dans ou ajustée sur le tube de guidage (7) et dont la deuxième extrémité est ajustable sur un prolongement (39) de l'écrou (25).

5. Dispositif selon la revendication 4, **caractérisé en ce que** des alésages filetés sont formés sur l'écrou (25), dont le diamètre correspond sensiblement au diamètre intérieur du tube de guidage (7), l'écrou (25) étant ainsi réalisé de manière à pouvoir être remplacé et présentant un diamètre de filet ajusté à la barre de tension (1) à ancrer.

6. Dispositif selon l'une des revendications précédentes, **caractérisé en ce que** la plaque d'appui (5) et le tube de guidage (7) sont fabriqués d'un seul tenant en matière plastique.

7. Dispositif selon l'une des revendications précédentes, **caractérisé en ce que** les moyens de connexion filetés (17) sont réalisés comme filet femelle sur le tube de guidage (7) et s'étendent au moins sur une partie de la longueur du tube de guidage (17).

8. Dispositif selon l'une des revendications précédentes, **caractérisé en ce que** les moyens de connexion filetés (17) sont formés à l'extrémité inférieure (11) du tube de guidage (7), ou ont la forme d'un écrou (25) en métal inséré, mis en place ou monté dans le tube de guidage (7).

9. Dispositif selon l'une des revendications précédentes, **caractérisé en ce qu'**un ancrage en forme de douille (27) avec un filet femelle est mis en place dans le tube de guidage (7) en tant que moyen de connexion fileté (17).

10. Dispositif selon l'une des revendications précédentes, **caractérisé en ce que** le tube de guidage (7) présente une extrémité inférieure (11), ladite extrémité inférieure (11) du tube de guidage (7) présentant un diamètre supérieur ou des bosses, des gradins ou des nervures (15) faisant saillie radialement vers l'extérieur.

11. Dispositif selon l'une des revendications précédentes, **caractérisé en ce que** le tube de guidage (7) présente une extrémité supérieure (9), ladite extrémité supérieure (9) du tube de guidage (7) étant fermée par un couvercle (13) produit lors de la fabrication du dispositif, et **en ce que** le couvercle (13) peut être percé ou cassé, ou **en ce qu'**un couvercle emboîtable (13) est mis en place sur l'extrémité supérieure (9) du tube de guidage (7).

12. Dispositif selon l'une des revendications précédentes, **caractérisé en ce que** le tube de guidage (7) présente une extrémité supérieure (9), ladite extrémité supérieure (9) formant un angle aigu avec l'axe A du tube de guidage (7).

13. Dispositif selon l'une des revendications précédentes, **caractérisé en ce que** des moyens (21, 21a) pour l'enclenchement ou l'accouplement sans outil de la plaque d'appui (5) avec un fer (23) d'une armature sont formés sur la plaque d'appui (5).

14. Dispositif selon la revendication 13, **caractérisé en ce que** des agrafes pouvant être élastiquement écartées (21, 21a) ou des nervures de forme correspondante (33) destinées à s'enrouler au moins en partie autour d'un fer d'armature (23) sont réalisées en tant que moyens, et/ou **en ce que** les moyens (21, 21a) sont prévus pour des fers d'armature (23) d'épaisseurs différentes.
